# DEMANDE DE BREVET EUROPEEN

(11) **EP 3 718 921 A1**
(43) Date de publication de la demande: **07.10.2020**
(21) Numéro de dépôt: 20167704.4
(22) Date de dépôt: 02.04.2020
(51) Int. Cl.: B65D 77/06, B65D 19/38, B65D 81/03

(54) **DISPOSITIF ADAPTE POUR PROTEGER UN EMPILEMENT DE PRODUITS FRAGILES**

(30) Priorité: 02.04.2019 FR 1903505
(71) Demandeur: Tournaire SA, 06131 Grasse Cedex (FR)
(72) Inventeur: AUBERT, Patrice, 06330 Roquefort-Les-Pins (FR)
(74) Mandataire: Murgitroyd & Company

(57) **Abrégé**

La présente invention concerne un dispositif adapté pour protéger un empilement de produits, ledit empilement de produits fragiles se présentant sous une forme essentiellement rectangulaire avec :
- une face inférieure et une face supérieure, ayant chacune une longueur (LoE) et une largueur (LaE) ;
- une première face latérale et une troisième face latérale, opposée à ladite première face latérale, ayant chacune une longueur (LoE) et une hauteur (HaE), et
- une deuxième face latérale et une quatrième face latérale, opposée à ladite deuxième face latérale, ayant chacune une largueur (Lae) et une hauteur (HaE),

## Description

### Domaine de l'invention

L'invention concerne un dispositif permettant de protéger un empilement de produits fragiles, ledit empilement de produits fragiles se présentant sous une forme essentiellement rectangulaire. L'invention est particulièrement adaptée pour protéger des produits fragiles.

### Etat de la technique

Le fait d'empiler des produits fragiles, tels que des bidons ou des bouteilles, en vue d'organiser un empilement de produits permettant auxdits produits d'être transportés ou stockés, est déjà connu de l'art antérieur. Les bidons ou bouteilles concernés sont fragiles car ils sont peu protégés des impacts extérieurs susceptibles de les abimer ou de les déformer. Dans l'art antérieur, il existe des solutions permettant d'éviter que lesdits bidons ne soient abimés lors de leur transport ou de leur stockage. Selon l'une de ces solutions, des bidons sont enveloppés individuellement. Ceux-ci peuvent en effet être protégés par une matière de protection, tel que du carton, avant d'être empilés. Cette solution, même si elle est effective, présente des inconvénients. Le coût et la main d'œuvre nécessaire à cette protection représente l'un des inconvénients de ladite solution au regard du temps passé et de la quantité de matière de protection à utiliser. Après réception de la marchandise, le l'utilisateur doit se débarrasser d'une quantité importante de matière protectrice, telle que le carton, ce qui représente un autre inconvénient de ladite solution. La matière protectrice peut également présenter l'inconvénient de générer de la poussière lorsqu'elle est retirée des bidons. Cet inconvénient est particulièrement majeur lorsqu'un utilisateur final doit réaliser cette manipulation dans un endroit requérant une propreté irréprochable, par exemple au sein d'un laboratoire pharmaceutique.

Une solution alternative, connue de l'art antérieur, consiste à protéger la surface externe de chaque bidon d'une couche protectrice, comme par exemple une couche de laque, permettant d'assurer ladite protection contre de potentiels dommages lors du transport ou du stockage. Même si elle s'avère très efficace, une solution de ce type présente des inconvénients, comme par exemple l'impossibilité de recycler les bidons après leur utilisation. Dans le cas où lesdits bidons sont réalisés dans un métal tel que l'aluminium ou une autre matière, telle que la matière plastique éventuellement recyclable, la couche de laque protectrice doit être retirée avant le processus de recyclage de l'aluminium ou du plastique.

Au regard des observations ci-dessus, le but de la présente invention consiste à fournir un dispositif de protection adapté pour protéger un empilement de produits fragiles, tels que des bidons ou des bouteilles, et qui permet de remédier aux inconvénients des solutions déjà connues de l'art antérieur.

### Objet de l'invention

L'objet de la présente invention concerne un dispositif adapté pour protéger un empilement de produits fragiles, tels que des bidons ou des bouteilles, ledit empilement de produits fragiles se présentant sous une forme essentiellement rectangulaire avec :
- une face inférieure et une face supérieure, ayant chacune une longueur (LoE) et une largueur (LaE) ;
- une première face latérale et une troisième face latérale, opposée à ladite première face latérale, ayant chacune une longueur (LoE) et une hauteur (HaE), et
- une deuxième face latérale et une quatrième face latérale, opposée à ladite deuxième face latérale, ayant chacune une largueur (Lae) et une hauteur (HaE),
   dans lequel ledit dispositif comprend un ensemble composé d'une première et d'une deuxième bande de matière plastique, chacune essentiellement de forme rectangulaire, dans lequel la première bande dudit ensemble comprend :
   - un premier élément, essentiellement rectangulaire, avec des dimensions adaptées pour couvrir au moins une partie de ladite première face latérale et comprenant un ou plusieurs éléments de protection,
   - un troisième élément, essentiellement rectangulaire, avec des dimensions adaptées pour couvrir au moins une partie de ladite troisième face latérale et comprenant un ou plusieurs éléments de protection, et
   - un deuxième élément intermédiaire, essentiellement rectangulaire, adapté pour connecter lesdits premier et troisième éléments, avec des dimensions adaptées pour couvrir au moins une partie de ladite face supérieure dudit empilement de produits, ledit deuxième élément ayant une forme plate,
   et dans lequel dans lequel la deuxième bande dudit ensemble comprend :
   - un premier élément, essentiellement rectangulaire, avec des dimensions adaptées pour couvrir au moins une partie de ladite deuxième face latérale et comprenant une ou plusieurs éléments de protection,
   - un troisième élément, essentiellement rectangulaire, avec des dimensions adaptées pour couvrir au moins une partie de ladite quatrième face latérale et comprenant une ou plusieurs éléments de protection, et
   - un deuxième élément intermédiaire, essentiellement rectangulaire, adapté pour connecter lesdits premier et troisième éléments, avec des dimensions adaptées pour couvrir au moins une partie de ladite face supérieure dudit empilement de produits, ledit deuxième élément ayant une forme plate.

Selon un mode de réalisation de l'invention, le premier élément et le troisième élément desdites première et deuxième bandes comprennent des éléments de protection en forme de coussins d'air.

Selon un mode de réalisation de l'invention, la première bande dudit ensemble comprend une longueur inférieure ou égale à deux fois la hauteur (HaE) dudit empilement ajoutée à la largeur (LaE) dudit empilement et une largeur inférieure ou égale à la longueur (LoE) dudit empilement.

Selon un mode de réalisation de l'invention, la deuxième bande dudit ensemble comprend une longueur inférieure ou égale à deux fois la hauteur (HaE) dudit empilement ajoutée à la longueur (LoE) dudit empilement et une largeur inférieure ou égale à la largueur (LaE) dudit empilement.

Selon un mode de réalisation de l'invention, la première bande dudit ensemble comprend un deuxième élément intermédiaire d'une longueur plus importante que la largeur dudit empilement, pour permettre audit deuxième élément de s'étendre sur au moins une partie supérieure de ladite première face latérale et de ladite troisième face latérale.

Selon un mode de réalisation de l'invention, la deuxième bande dudit ensemble comprend un deuxième élément intermédiaire d'une longueur plus importante que la longueur dudit empilement, pour permettre audit deuxième élément de s'étendre sur au moins une partie supérieure de ladite deuxième face latérale et de ladite quatrième face latérale.

Selon un mode de réalisation de l'invention, la première bande et la deuxième bande dudit ensemble ont une forme et des dimensions essentiellement égales, lesdites bandes ayant une largeur inférieure ou égale à la largeur dudit empilement et le deuxième élément desdites bandes présentant une longueur plus importante que la longueur dudit empilement.

Selon un mode de réalisation de l'invention, la première bande comprend un deuxième élément d'une longueur supérieure à la largeur dudit empilement, ledit élément intermédiaire comprenant des lignes de pliage, qui s'étendent essentiellement de façon latérale par rapport à la direction longitudinale de ladite première bande, les lignes de pliage étant positionnées selon une distance mutuelle correspondant essentiellement à ladite largeur dudit empilement.

Selon un deuxième mode de réalisation de l'invention, la deuxième bande comprend un deuxième élément d'une longueur supérieure à la longueur dudit empilement, dans lequel ledit élément intermédiaire comprend des lignes de pliage, qui s'étendent de façon essentiellement latérale par rapport à la direction longitudinale de ladite deuxième bande, dans lequel les lignes de pliage sont positionnées selon une distance mutuelle correspondant essentiellement à ladite longueur dudit empilement.

La présente invention concerne également un ensemble composé d'un dispositif adapté pour protéger un empilement de produits fragiles selon l'invention et un empilement de produits fragiles, tels que des bidons en aluminium et en matière plastique.

La présente invention concerne également une bande de matière plastique adaptée pour le dispositif selon l'invention, ladite bande de matière plastique comprenant :
- un premier élément, essentiellement rectangulaire, avec des dimensions adaptées pour couvrir au moins une partie de ladite première face latérale et comprenant un ou plusieurs éléments de protection,
- un troisième élément, essentiellement rectangulaire, avec des dimensions adaptées pour couvrir au moins une partie de ladite troisième face latérale et comprenant un ou plusieurs éléments de protection, et
- un deuxième élément, essentiellement rectangulaire, adapté pour connecter lesdits premier et troisième éléments, avec des dimensions adaptées pour couvrir au moins une partie de ladite face supérieure dudit empilement de produits, ledit deuxième élément ayant une forme plate.

### Brève description des dessins

Les but, objet et caractéristiques de l'invention apparaîtront plus clairement à la lecture de la description qui suit faite en référence aux figures dans lesquelles :
[Fig. 1] montre un mode de réalisation d'une bande utilisée au sein du dispositif adapté pour protéger un empilement de produits fragiles selon l'invention,
[Fig. 2] représente une vue schématique d'un empilement de produits fragiles,
[Fig. 3] illustre une vue détaillée de l'empilement de produits fragiles selon la figure 2,
[Fig. 4] montre le positionnement du dispositif adapté pour protéger un empilement de produits fragiles sur ledit empilement de produits fragiles, et [Fig. 5] représente une vue détaillée de la fixation du dispositif adapté pour protéger un empilement de produits fragiles sur ledit empilement de produits fragiles.

La figure 1 montre une bande 10 adaptée pour protéger un empilement de produits fragiles selon l'invention. La bande 10 est composée d'un premier élément 1, de forme essentiellement rectangulaire, comprenant des éléments de protection sous forme de coussins d'air 11. Comme représenté plus clairement sur la figure 5, le premier élément 1 de la bande 10 est pourvue d'un ensemble de deux films plats en matière plastique à l'intérieur desquels on a insufflé de l'air. Les deux films sont ensuite thermo soudés, formant ainsi des coussins d'air 11. Les films plats formant le premier élément 1 de la bande 10 comprennent, par exemple, du polyéthylène (Pe). Le premier élément 1, de forme essentiellement rectangulaire, a une longueur comprise entre une première extrémité 12 et une deuxième extrémité 13 et une largeur comprise entre un premier bord latéral 14 et un deuxième bord latéral 15. Le premier élément 1 est fixé, en sa deuxième extrémité 13, à un deuxième élément 2 dit élément intermédiaire 2. Ledit élément intermédiaire 2, de forme essentiellement rectangulaire, présente une longueur comprise entre une première extrémité 22 et une deuxième extrémité 23.

Comme illustré sur la figure 1, le premier élément 1 est fixé à la première extrémité 22 de l'élément intermédiaire 2 à l'aide de sa deuxième extrémité 13. L'élément intermédiaire 2 présente une largeur comprise entre un premier bord latéral 24 et un deuxième bord latéral 25. Comme illustré sur la figure 1, la largeur du premier élément 1 est essentiellement égale à la largeur de l'élément intermédiaire 2. L'élément intermédiaire 2 est essentiellement plat et ne comprend pas de coussins d'air.

L'élément intermédiaire 2 est connecté à un troisième élément 3 à l'aide de sa deuxième extrémité 23. Ledit troisième élément 3 comprend une pluralité d'éléments de protection 31 sous forme de coussins d'air. Le troisième élément 3, de forme essentiellement rectangulaire, présente une longueur comprise entre sa première extrémité 32 et sa deuxième extrémité 33 et une largeur comprise entre un premier bord latéral 34 et un deuxième bord latéral 35. Comme illustré sur la figure 1, la largeur du troisième élément 3 est essentiellement égale à la largeur du premier élément 1 et du deuxième élément intermédiaire 2.

Comme expliqué ci-dessous, en faisant référence à la figure 4, le premier élément 1 est adapté pour recouvrir au moins une partie d'une première face latérale de l'empilement de produits fragiles. Le troisième élément 3 comprend des dimensions adaptées pour recouvrir au moins une partie d'une troisième face latérale dudit empilement de produits fragiles. L'élément intermédiaire 2 est adapté pour connecter le premier élément 1 et le troisième élément 3 et comprend des dimensions adaptées pour recouvrir au moins une partie de la face supérieure d'un empilement de produits fragiles.

Des plis, tels que des plis thermo scellés 26, 27, 28, 29, représentés sur l'élément intermédiaire 2, sont positionnés de sorte qu'il est possible de plier ledit élément intermédiaire 2 en fonction des dimensions de la face supérieure d'un empilement de produits fragiles sur lequel la bande 10 est utilisée. Selon un mode de réalisation alternatif, la distance entre les plis 27, 28 correspond à la largeur d'un empilement de produits fragiles et la distance entre les plis 26, 29 correspond à la longueur dudit empilement de produits fragiles.

Comme illustré sur la figure 1, les plis 26, 27 de l'élément intermédiaire 2 sont positionnés à une certaine distance de la deuxième extrémité 13 du premier élément 1. Cela signifie que lorsque la bande 10 est positionnée sur un empilement de produits fragiles, l'extrémité supérieure de la face latérale sur laquelle le premier élément 1 est positionné n'est pas recouvert de coussins d'air 11. En effet, cela est réalisé pour s'assurer que lorsque la bande 10 est fixée sur un empilement de produits fragiles à l'aide d'un banderolage, ledit banderolage peut être réalisé à proximité de l'extrémité de ladite face latérale en l'absence de coussins d'air auprès de ladite extrémité de ladite face latérale concernée. De façon similaire, les plis 28, 29 de l'élément intermédiaire 2 sont positionnés à une certaine distance de la première extrémité 38 du troisième élément 3. L'effet technique de ces mesures réside dans le fait que, dans le cas où les coussins d'air sont détériorés ou rompus pendant le transport ou le stockage d'un empilement de produits fragiles, la fixation correcte d'un banderolage n'est pas remise en cause par ladite rupture ou ladite détérioration.

La figure 2 représente une vue schématique de l'empilement 30 d'une quantité déterminée de produits fragiles. Selon l'exemple illustré sur la figure 2, les produits fragiles sont formés de bidons 31 dont la matière est, par exemple, l'aluminium. Il convient de noter que le dispositif selon l'invention est adapté pour protéger tous types de produits, en particulier tous types de produits fragiles. Ces produits peuvent comprendre tous types de bidons ou de bouteilles. Ces bidons ou bouteilles peuvent être réalisés en métal, tel que l'aluminium ou le fer. Alternativement, les bidons ou les bouteilles peuvent être réalisés dans une matière telle que du verre ou du plastique. Il convient de noter également que de tels bidons ou de telles bouteilles peuvent être réalisés à l'aide d'une combinaison de matériaux adaptés selon les fonctionnalités desdits bidons ou desdites bouteilles et/ou selon leur contenu. Un premier carton 33 est positionné sur une palette 32, sur lequel est disposée une première rangée de bidons 31 en aluminium. Selon cet exemple, lesdits bidons 31 sont fixés ensemble, par rangées de 3x6 bidons, à l'aide d'un film en matière plastique, telle que du polyéthylène, selon un procédé de fardelage. Un tel procédé permet de rassembler les bidons 31 en un bloc formant un fardeau fermé de bidons 31 au sein d'un empilement 30. Après avoir placé une première et une deuxième rangée de bidons 31, un deuxième carton 34 est positionné de manière à recevoir ensuite trois niveaux de bidons 31 jusqu'à l'extrémité supérieure de l'empilement 30. L'empilement 30, tel qu'illustré sur la figure 2, comprend une première face latérale 41, une troisième face latérale non visible sur la figure 2 mais schématiquement représentée à l'aide de la référence 43 et opposée à ladite première face latérale 41, une deuxième face latérale 42 et une quatrième face latérale non visible sur la figure 2 mais schématiquement représentée à l'aide de la référence 44 et opposée à ladite deuxième face latérale 42, une face inférieure non visible sur la figure 2 mais schématiquement représentée à l'aide de la référence 45, une face supérieure 46, opposée à ladite face inférieure 45. L'empilement de produits fragiles, tel que représenté sur la figure 2, présente une largeur LaE, une longueur LoE et une hauteur HaE.

La figure 3 illustre une vue détaillée de la partie inférieure de l'empilement 30 de produits fragiles selon la figure 2. La figure 3 représente les trois premiers niveaux ou rangées inférieurs de bidons de la deuxième face latérale 42, telle que montrée sur la figure 2.

L'exemple selon la figure 3 montre que le positionnement de la troisième rangée de bidons 31 (la rangée la plus élevée représentée sur la figure 3) montre un certain décalage 50 par rapport à la deuxième rangée. Ledit décalage 50 peut représenter quelques centimètres ou quelques millimètres, ce qui fait dépasser quelques bidons 31 à l'extérieur de l'empilement par rapport aux bidons 31 positionnés sur la rangée du dessus ou du dessous. Selon l'exemple illustré sur la figure 3, les bidons 31 positionnés sur la rangée supérieure gauche dépassent clairement de la surface formée par la surface extérieure des bidons 31 formant l'extrémité gauche de l'empilement 30. La fragilité des bidons 31 rendent ces derniers encore plus vulnérables dès lors qu'ils dépassent de la surface dudit empilement 30, ce qui augmente les risques de les endommager lors du transport ou du stockage.

La figure 4 représente l'empilement 30 de produits fragiles recouvert d'une première et d'une deuxième bande 10 selon l'invention. Pour des raisons de clarté, les deux bandes 10 positionnées sur l'empilement 30 sont représentées selon leur forme pliée à proximité dudit empilement 30. Afin d'assurer la protection de l'empilement 30, une première bande 10 a tout d'abord été positionnée pour recouvrir la deuxième face latérale 42, la face supérieure 46 et la quatrième face latérale 44 dudit empilement 30. Concernant l'ensemble des différentes références latérales, référence est faite à la figure 2. Pour que la bande 10 puisse être positionnée sur les faces latérales 42, 44, et sur la face supérieure 46, ladite bande 10 a été pliée sur l'un des plis 26-29 permettant ainsi d'adapter la longueur du deuxième élément 2 et de recouvrir, d'une part, la longueur de la face supérieure 46 de l'empilement 30 et de recouvrir, d'autre part, les parties supérieures de la face latérale 42 et de la face latérale 44. Concernant les différentes références relatives à la bande 10, référence est faite à la figure 1.

Après le positionnement de la première bande 10, tel que décrit ci-dessus, une deuxième bande 10 est positionnée selon une direction permettant de recouvrir la face latérale 41, la face supérieure 46 et la face latérale 43. Pour que la bande 10 recouvre de façon optimale l'empilement 30, ladite bande 10 a été pliée sur l'un des plis 27-28 (pour les références, voir la figure 1).

Comme illustré sur la figure 4, la partie supérieure de la face latérale 42 est recouverte avec une partie de l'élément intermédiaire 2 de la bande 10. En d'autres termes, l'extrémité supérieure de ladite face latérale 42 est couverte à l'aide d'un élément plat et n'est pas recouverte à l'aide d'éléments de protection sous forme de coussins d'air 11.

De façon similaire, la partie supérieure 62 de la face latérale 41 n'est pas recouverte à l'aide d'éléments de protection sous forme de coussins d'air 11.

Lorsque les deux bandes 10 sont positionnées sur l'empilement 30 de produits fragiles, celles-ci sont fixées sur ledit empilement 30 à l'aide d'un procédé de banderolage. Un tel procédé de banderolage est en règle générale utilisé pour la protection de produits fragiles empilés, tels que des bidons, assurant ainsi la stabilité d'un empilement 30 pendant le transport ou le stockage dudit empilement 30.

La figure 5 illustre le résultat final de l'utilisation des bandes de protection 10 telle que représentée sur la figure 4. La figure 5 fait référence à un bidon 31 positionné sur la rangée inférieure d'un empilement 30. En regardant de droite à gauche, dans l'ordre, on trouve d'abord le bidon 31 fixé à l'aide d'un film rétractable à une quantité de bidons 31 grâce à un procédé de fardelage. Le film de fardelage est indiqué à l'aide de la référence 71. Le bidon 31 a été positionné à l'intérieur d'un carton 33 pour protéger la partie inférieure dudit bidon 31. La bande de protection 10 est visible à l'extérieur du carton 33 et des parois externes du bidon 31, quelques coussins d'air 11 étant représentés sur la figure 5. L'ensemble composé des bidons 31, des cartons 33 et des bandes de protection 10 est enveloppé d'un film 72 utilisé dans le processus de banderolage 72. L'utilisation dudit film 72 permet de regrouper l'ensemble et d'assurer la stabilité de l'empilement 30.

Comme représenté sur la figure 5, le film de banderolage 72 est situé à une certaine distance de la paroi extérieure des bidons 31. Cela signifie que même si dans un empilement de produits fragiles 30, lesdits produits fragiles ne sont pas alignés correctement, le décalage 50 entre le positionnement des bidons 31 ne provoque pas directement l'exposition à l'air libre d'un ou plusieurs bidons 31 au risque d'être abimés pendant le transport ou le stockage.

La présence de la bande de protection 10 et des coussins d'air 11 de ladite bande 10, assure la protection des bidons 31 et plus particulièrement leur surface externe contre d'éventuels impacts extérieurs pouvant survenir lors du transport ou du stockage de l'empilement 30 de produits fragiles.

Le fait que les coussins d'air 11 soient visibles à l'extérieur de l'empilement 30 de produits fragiles, et ce malgré le positionnement du film de baderolage 72 sur un empilement de produits fragiles 30, constitue un avantage supplémentaire de l'utilisation d'un ensemble de bandes de protection 10. Cela signifie que les coussins d'air 11 peuvent servir d'indicateurs d'impacts éventuels. En effet, si après une ou plusieurs étapes, un utilisateur constate que lesdits coussins d'air 11 sont percés ou abimés, un transporteur ou réceptionneur de marchandises peut constater que lesdites marchandises au sein de l'empilement ont pu subir des dommages. Cette inspection reste possible sans avoir à retirer les différentes couches de protection installées autour des bidons 31 formant l'empilement 30. De ce fait, ledit transporteur ou réceptionneur de marchandises, ayant déjà noté d'éventuels dommages sur un ou plusieurs empilements 30 peut alors le signaler sans pour autant engager sa responsabilité.
Selon l'exemple illustré sur les figures 1 à 4, référence est faite à un empilement de bidons 31 comprenant cinq niveaux, chacun des niveaux étant constitué de 3x6 bidons.

Il convient de comprendre que le dispositif selon l'invention peut être utilisé en combinaison avec tout autre empilement de produits fragiles, comportant plus ou moins de produits et plus ou moins de produits sur chaque niveau.

Selon l'exemple illustré sur les figures 1 à 4, une bande 10 comprenant des dimensions fixes est utilisée pour recouvrir les faces 42, 46 et 44 d'un empilement 30. La même bande 10 est utilisée pour recouvrir les faces 41, 46 et 43 dudit empilement 30. Les plis 26, 27, 28, 29 permettent à la bande 10 d'adapter la longueur de l'élément intermédiaire 2, soit à la longueur (LoE) de la face supérieure 46 de l'empilement 30, soit à sa largeur (LaE).

Selon une alternative, non représentée sur les figures 1 à 5, une première bande 10 peut être utilisée, comprenant des premières dimensions, pour recouvrir les faces 42, 46 et 44 d'un empilement 30 tandis qu'une deuxième bande 10, comprenant des deuxièmes dimensions différentes desdites premières dimensions, peut être utilisée pour recouvrir les faces 41, 46 et 43 dudit empilement 30.

Selon une autre alternative, non représentée sur les figures 1 à 5, un ensemble composé d'une première et d'une deuxième bande 10, positionné de façon parallèle par rapport à la première bande 10, peut être utilisé pour recouvrir respectivement les faces 42, 44 et 46 d'un empilement 30. De façon similaire, un ensemble composé d'une troisième et d'une quatrième bande 10 peut être utilisé pour recouvrir les face 41, 46 et 43 dudit empilement 30.

## Revendications

1. Dispositif adapté pour protéger un empilement (30) de produits (31), ledit empilement (30) de produits (31) se présentant sous une forme essentiellement rectangulaire avec :
- une face inférieure et une face supérieure, ayant chacune une longueur (LoE) et une largueur (LaE) ;
- une première face latérale et une troisième face latérale, opposée à ladite première face latérale, ayant chacune une longueur (LoE) et une hauteur (HaE), et
- une deuxième face latérale et une quatrième face latérale, opposée à ladite deuxième face latérale, ayant chacune une largueur (Lae) et une hauteur (HaE),
dans lequel ledit dispositif comprend un ensemble composé d'une première (10) et d'une deuxième bande de matière plastique, chacune essentiellement de forme rectangulaire, dans lequel la première bande dudit ensemble comprend :
- un premier élément (1), essentiellement rectangulaire, avec des dimensions adaptées pour couvrir au moins une partie de ladite première face latérale et comprenant un ou plusieurs éléments de protection,
- un troisième élément (3), essentiellement rectangulaire, avec des dimensions adaptées pour couvrir au moins une partie de ladite troisième face latérale et comprenant un ou plusieurs éléments de protection, et
- un deuxième élément (2), essentiellement rectangulaire, adapté pour connecter lesdits premier (1) et troisième (3) éléments, avec des dimensions adaptées pour couvrir au moins une partie de ladite face supérieure dudit empilement (30) de produits (31), ledit deuxième élément (2) ayant une forme plate,
et dans lequel dans lequel la deuxième bande (10) dudit ensemble comprend :
- un premier élément (1), essentiellement rectangulaire, avec des dimensions
adaptées pour couvrir au moins une partie de ladite deuxième face latérale et comprenant un ou plusieurs éléments de protection,
- un troisième élément (3), essentiellement rectangulaire, avec des dimensions adaptées pour couvrir au moins une partie de ladite quatrième face latérale et comprenant une ou plusieurs éléments de protection, et
- un deuxième élément (2), essentiellement rectangulaire, adapté pour connecter lesdits premier et troisième éléments, avec des dimensions adaptées pour couvrir au moins une partie de ladite face supérieure dudit empilement de produits, ledit deuxième élément ayant une forme plate.

2. Dispositif selon la revendication1, dans lequel ledit premier élément (1) et ledit troisième élément (3) desdites première (10) et deuxième (10) bandes comprennent des éléments de protection en forme de coussins d'air (11).

3. Dispositif selon l'une des revendications 1 ou 2, dans lequel la première bande (10) dudit ensemble comprend une longueur inférieure ou égale à deux fois la hauteur (HaE) dudit empilement (30) ajoutée à la largeur (LaE) dudit empilement (30) et une largeur inférieure ou égale à la longueur (LoE) dudit empilement (30).

4. Dispositif selon l'une des revendications 1, 2 ou 3, dans lequel la deuxième bande (10) dudit ensemble comprend une longueur inférieure ou égale à deux fois la hauteur (HaE) dudit empilement (30) ajoutée à la longueur (LoE) dudit empilement (30) et une largeur inférieure ou égale à la largueur (LaE) dudit empilement (30).

5. Dispositif selon l'une des revendications précédentes, dans lequel la première bande (10) dudit ensemble comprend un deuxième élément (2) d'une longueur plus importante que la largeur dudit empilement (30), pour permettre audit deuxième élément (2) de s'étendre sur au moins une partie supérieure de ladite première face latérale et de ladite troisième face latérale.

6. Dispositif selon l'une des revendications précédentes, dans lequel la deuxième bande (10) dudit ensemble comprend un deuxième élément (2) d'une longueur plus importante que la longueur dudit empilement (30), pour permettre audit deuxième élément (2) de s'étendre sur au moins une partie supérieure de ladite deuxième face latérale et de ladite quatrième face latérale.

7. Dispositif selon l'une des revendications précédentes, dans lequel la première bande (10) et la deuxième bande (10) dudit ensemble ont une forme et des dimensions essentiellement égales, dans lequel les bandes (10) ont une largeur inférieure ou égale à la largeur dudit empilement (30) et dans lequel le deuxième élément (2) desdites bandes (10) présente une longueur plus importante que la longueur dudit empilement (30).

8. Dispositif selon l'une des revendications précédentes, dans lequel la première bande (10) comprend un deuxième élément (2) d'une longueur supérieure à la largeur dudit empilement (30), dans lequel ledit deuxième élément (2) comprend des lignes de pliage (26, 27, 28, 29), qui s'étendent essentiellement de façon latérale par rapport à la direction longitudinale de ladite première bande (10), dans lequel les lignes de pliage (26, 27, 28, 29) sont positionnées selon une distance mutuelle correspondant essentiellement à ladite largeur dudit empilement (30).

9. Dispositif selon l'une des revendications précédentes, dans lequel la deuxième bande (10) comprend un deuxième élément (2) d'une longueur supérieure à la longueur dudit empilement, (30) dans lequel ledit deuxième élément (2) comprend des lignes de pliage (26, 27, 28, 29), qui s'étendent de façon essentiellement latérale par rapport à la direction longitudinale de ladite deuxième bande (10), dans lequel les lignes de pliage (26, 27, 28, 29) sont positionnées selon une distance mutuelle correspondant essentiellement à ladite longueur dudit empilement (30).

10. Ensemble d'un dispositif adapté pour protéger un empilement (30) de produits (31) selon l'une des revendications 1 à 9, et un empilement (30) de produits (31), tel que des bidons en aluminium ou matière plastique.

11. Bande (10) de matière plastique adaptée pour le dispositif selon l'une des revendications 1 à 9, dans laquelle la bande (10) de matière plastique comprend :
- un premier élément (1), essentiellement rectangulaire, avec des dimensions adaptées pour couvrir au moins une partie de ladite première face latérale et comprenant un ou plusieurs éléments de protection,
- un troisième élément (3), essentiellement rectangulaire, avec des dimensions adaptées pour couvrir au moins une partie de ladite troisième face latérale et comprenant un ou plusieurs éléments de protection, et
- un deuxième élément (2), essentiellement rectangulaire, adapté pour connecter lesdits premier (1) et troisième éléments (3), avec des dimensions adaptées pour couvrir au moins une partie de ladite face supérieure dudit empilement (30) de produits (31), ledit deuxième élément (2) ayant une forme plate.
